# EUROPÄISCHE PATENTSCHRIFT

(11) **EP 0 931 209 B1**
(45) Veröffentlichungstag und Bekanntmachung des Hinweises auf die Patenterteilung: **07.05.2003**
(21) Anmeldenummer: 97910425.4
(22) Anmeldetag: 08.10.1997
(51) Int. Cl.: F01P 7/16

(54) **ANTRIEBSEINHEIT MIT THERMISCH GEREGELTER WASSERPUMPE**
DRIVE UNIT WITH A THERMALLY REGULATED WATER PUMP
UNITE MOTRICE A POMPE HYDRAULIQUE THERMOREGULEE

(30) Priorität: 09.10.1996 DE 19641559
(43) Veröffentlichungstag der Anmeldung: 28.07.1999
(73) Patentinhaber: Voith Turbo GmbH & Co. KG, 89522 Heidenheim (DE)
(72) Erfinder: EDELMANN, Peter, D-89522 Heidenheim (DE); VOGELSANG, Klaus, D-74564 Crailsheim (DE); HEILINGER, Peter, D-74564 Crailsheim (DE); ROSE, Peter, D-89522 Heidenheim (DE)
(74) Vertreter: Dr. Weitzel & Partner
(86) Internationale Anmeldenummer: EP9705544
(87) Internationale Veröffentlichungsnummer: WO98015725

(56) Entgegenhaltungen:
- WO-A-89/04419
- WO-A-95/01500
- DE-A- 4 102 929
- DE-A- 4 446 288
- DE-A- 4 447 166
- DE-U- 9 419 818
- BANZHAF M: "DER,,INTELLIGENTE KUEHLKREISLAUF": EIN NEUES KONZEPT FUER DIE MOTORKUEHLUNG" ATZ AUTOMOBILTECHNISCHE ZEITSCHRIFT, Bd. 95, Nr. 9, 1.September 1993, Seiten 4-6, XP000390503
- PATENT ABSTRACTS OF JAPAN vol. 011, no. 123 (M-581), 17.April 1987 & JP 61 265320 A (HONDA MOTOR CO LTD), 25.November 1986,

## Beschreibung

Die Erfindung betrifft eine Antriebseinheit, insbesondere für ein Kraftfahrzeug mit einem Verbrennungsmotor und einem Getriebe, sowie einem Kühlkreislauf umfassend ein Kühlmittel zur Kühlung des Motors.

Zur Kühlung von Motoren, insbesondere Verbrennungsmotoren, werden heute in der Regel Kühlkreisläufe umfassend ein Kühlmittel, vorzugsweise Wasser mit den entsprechenden Frostschutzzusätzen, eingesetzt. Dabei durchströmt eine bestimmte Kühimittelmenge pro Zeiteinheit den zu kühlenden Motor, nimmt dabei die abzuführende Wärme des Verbrennungsmotores auf und transportiert diese zu einem Kühler, beispielsweise einen Rippenkühler, in dem die aufgenommene und transportierte Wärmemenge an die Umgebung abgegeben wird. Die Kühlleistung eines solchen Systems wird im wesentlichen durch die umgewälzte Menge Kühlmittel bestimmt. Die Umwälzung des Kühlmittels erfolgt mittels einer Kühlmittelpumpe. Dabei bestimmt die Fördermenge der Kühlmittelpumpe den Kühlmittelfluß durch den Kühlkreislauf.

Wie aus dem Stand der Technik hinlänglich bekannt, ist die Fördermenge der Kühlmittelpumpe im allgemeinen von deren Drehzahl abhängig. Herkömmliche Kühlmittelpumpen stehen in ständiger Triebverbindung mit dem Motor, sie arbeiten somit also motordrehzahlabhängig. Nachteilig an diesem Verfahren zur Kühlung eines Motors, insbesondere eines Verbrennungsmotors ist, daß eine hohe Pumpleistung auch in Fällen, in denen diese nicht benötigt wird, zur Verfügung gestellt wird. Beispielsweise wird Sommers wie Winters bei einer derartigen Anordnung immer dieselbe Menge Kühlmittel durch den Kühlkreistauf gefördert, und zwar ohne Berücksichtigung der jeweiligen Betriebsparameter (z.B. Schubbetrieb und Teillastbetrieb). Hierdurch kommt es zu einer unnötigen Leistungsaufnahme von seiten des Motors, was in bestimmten Betriebssituationen zu einem unnötig hohen Kraftstoffverbrauch führt. Besonders gravierend wird dieses Problem, wenn in den Kühlkreislauf ein Retarder eingebracht wird, dessen Arbeitsmedium gleichzeitig Kühlmedium für den Motor ist. Dann muß zur sicheren Wärmeabfuhr die Fördermenge der Kühlmittelpumpe so ausgelegt sein, daß auch noch bei zugeschaltetem Retarder die Wärme abgeführt werden kann. Dies erfordert Pumpen mit sehr hoher Leistung.

Der Stand der Technik nach der ATZ-Beilage: Der "intelligente Kühlkreislauf" ein neues Konzept für die Motorkühlung; ATZ 95(1993) September, No.9, Stuttgart (DE) beschreibt einen mikroprozessorgesteuerten Motorkühlkreislauf mit mehreren drehzahlgeregelten Kühlmittelpumpen 8,4,12 (Bild. 3, S. V/VI). Ein Retarder ist auch vorgesehen ist (6, S.VI, Sp. 1), sein Kühler beaufschlagt den Motorkühlkreislauf in dem die drehzahlgeregelten Kühlmittelpumpen 8,4,12 vorgesehen sind. In diesem Motorkühlkreislauf wird aufgrund der Regelung anhand von permanent erfaßten kritischen Bauteiltemperaturen (S.VI; Sp.2) eine vorbestimmte Motortemperatur unabhängig vom zu- und abschaltbaren Retarderbetrieb nicht überschritten.

Gemäß DE-A-44 47 166 ist für einen Retarder einen separaten Fluidkreislauf (z.B. gemäß DE-A-44 47 166, Fig 13.) vorzusehen oder der Retarder ist in den Wasserkreislauf des Motorkühlers zu integrieren (DE-A- 44 47 166, Fig. 10-12, Sp. 4).

Es ist somit Aufgabe der Erfindung, eine Antriebseinheit anzugeben, mit dem die oben geschilderten Nachteile des Standes der Technik überwunden werden können.

Erfindungsgemäß wird diese Aufgabe durch eine Antriebseinheit gemäß dem Anspruch 1 gelöst.

Vorteilhafte Weiterbildungen sind Gegenstand der abhängigen Ansprüche.

Die Erfindung soll nunmehr anhand der Zeichnungen beispielhaft beschrieben werden.

Es zeigen:
Fig. 1 eine erfindungsgemäße Antriebseinheit.
Fig. 2 eine erfindungsgemäße Antriebseinheit mit einer weiteren Kühlmittelpumpe repräsentativ für Ausführungsformen mit mehreren Kühlmittelpumpen.
Fig. 3 eine alternative Ausführungsform der Erfindung gemäß Fig. 2.

In Figur 1 ist eine Antriebseinheit bestehend aus einem Motor 1 sowie einem Kühlkreislauf 3 dargestellt. Der Kühlkreislauf 3 umfaßt einen Kühler 5, eine Kühlmittelpumpe 7, die als drehzahlgeregelte Kühlmittelpumpe ausgelegt ist, sowie einen Ausgleichsbehälter 9, der pumpensaugseitig immer für einen ausreichenden Überdruck sorgt. Des weiteren ist in dem Kühlkreislauf ein Umschaltventil 11 sowie ein Retarder 13 vorgesehen. Die Erfindung beschränkt sich aber keinesfalls nur auf solche Ausführungsformen, bei denen im Kühlmittelkreislauf ein Retarder angeordnet ist. Die Erfindung ist auch anwendbar, wenn nur eine Motorkühlung mittels eines Kühlkreislaufes und einer drehzahlgeregelten Kühlmittelpumpe vorgesehen ist.

Am Kühler führt eine Bypassleitung 40 vorbei, die sich im Punkt 42 verzweigt. Im Punkt 42 ist ein Umschaltventil 44 angeordnet, das als 3/2-Wege Ventil ausgelegt sein kann. Das 3/2-Wege-Ventil hat die Funktion den Kühlmittelstrom so zu steuern ,daß er entweder durch den Kühler oder aber durch die Bypassleitung 40 am Kühler vorbei geführt werden kann. In einer Betriebsphase mit hoher Wärmeabfuhr steuert das 3/2-Wege-Ventil den Kühlstrom teilweise oder größtenteils zum Kühler 5. In der Phase geringer Wärmeabführung steuert das 3/2-Wege-Umschaltventil 44 das Kühlmittel über die Bypassleitung zum Motor 1 bzw zur Pumpe 7. Das 3/2-Wege-Ventil kann als Dehnstoffregelventil ausgeführt sein oder als elektrisches oder pneumatische stetig regelndes Ventil.

Der Kühler kann mittels eines Lüfters 15 unterstützt werden. Der Motor 1 weist in vorliegendem Fall als Mittel zur Bestimmung der Temperatur einen Temperatursensor 20 auf. Selbstverständlich können auch mehrere Temperatursensoren an verschiedenen Stellen des Motors oder auch in der Kühlmittelleitung, beispielsweise in der die vom Motor wegführt, positioniert werden. Über die Signalleitung 22 wird einer Regelvorrichtung 24 ein Temperatursignal zugeführt, das die jeweils aktuelle Motortemperatur repräsentiert. Selbstverständlich ist es beispielsweise mit mehreren Temperatursensoren möglich, der Regelvorrichtung 24 eine Vielzahl von Temperatursignalen zuzuleiten und zur Bestimmung des Temperaturlstwertes, die als Führungsgröße in vorliegendem Regelkreis dient, eine Mittelung über eine Vielzahl von Temperatursignalen vorzunehmen. In der Regelvorrichtung 24 selbst ist ein für den Motor maximaler Temperaturwert als Sollwert für den Regelkreis abgelegt. Es ist möglich, daß dieser maximale Temperatur-Sollwert ein einziger Wert für alle Betriebszustände des Motors ist. Ebenso kann ein Wert, der dem Lastzustand des Motors folgt auf die Pumpendrehzahlregelung direkt einwirken, d.h. die Pumpenregelung ist nicht nur alleine von dem Temeperatursollwert abhängig. Die Erkennung des Lastzustandes kann einem Drehmomentsensor oder der Regeleinheit für den Motor entnommen werden. Es sind nun verschiedene Regelalgorithmen denkbar. So kann die drehzahlgeregelte Kühlmittelpumpe 7 mit einer bestimmten konstanten Drehzahl betrieben werden und die Regelung greift nur dann ein, wenn die Motortemperatur den vorgegebenen maximalen Temperaturwert überschreitet. Es wird dann nachgeregelt, d. h. die Fördermenge erhöht.

In einer Fortbildung der Erfindung kann vorgesehen sein, mittels der drehzahlgeregelten Pumpe die Kühlmittelmenge, die durch den Motor gefördert wird, immer gerade so zu bemessen, daß der Motor an der maximal zulässigen Kühlmitteltemperatur gefahren wird, d. h. die Kühlmittelpumpe wird in ihrer Drehzahl sowohl bei Abweichungen zu höheren wie auch zu niedrigeren Temperaturen, als der vorgegebenen Solltemperatur mittels der Regelvorrichtung 24 geregelt. Auf diese Art und Weise wird sichergestellt, daß im Kühlkreislauf immer nur genau die Fördermenge umläuft, die zur Erreichung der Motorsollwert-Temperatur erforderlich ist. Hierzu ist es besonders vorteilhaft, wenn die Kühlmittelpumpe 7 drehzahlgeregelt ist, das bedeutet, ihre Fördermenge von der Drehzahl mit der sie umläuft, direkt abhängt.

Durch die in Fig. 1 dargestellte am Wasserkreislauf angeordnete Regelvorrichtung gemäß der Erfindung, die mit dem erfindungsgemäßen Verfahren arbeitet, ist sichergestellt, daß die Fördermenge sowohl im Bypassbetrieb, d. h. wenn die Kühlmittelflüssigkeit durch Umschaltung des Umschaltventiles 11 im Bypass 26 am Retarder 13 vorbeigeleitet wird wie auch im Fall der Zuschaltung des Retarders 13 stets ausreichend ist, um eine genügende Motorkühlleistung zur Verfügung zu stellen. Als Vorteil gegenüber dem bislang verwendeten Kühlmittelpumpen kann aber ein erhebliches Einsparpotential genutzt werden, da bei abgeschaltetem Retarder die Fördermenge der Wasserpumpe 7 wesentlich niedriger ausfällt, wodurch eine Kraftstoffeinsparung erzielt werden kann.

In Fig. 2 ist eine weitere Ausführungsform der Erfindung dargestellt, bei in dem Kühlkreislauf neben der drehzahlgeregelten Pumpe 7 im Kühlkreislauf eine weitere Pumpe 30 vorgesehen ist. Die Pumpe 30 ist in dieser Ausführungsform vor dem Schaltventil 11 für den Bypass 26 angeordnet. Für gleiche Aggregate wie in Fig. 1 werden in Fig. 2 wiederum gleiche Bezugszeichen gewählt.

Der Vorteil der Ausbildung gemäß Fig. 2 ist darin zu sehen, daß die drehzahlgeregelte Pumpe 7, die von der Regelvorrichtung 24 in Abhängigkeit der über den Sensor 20 aufgenommenen Motortemperatur geregelt wird, in ihrer Fördermenge sehr gering ausgelegt werden kann, da im Kühlkreislauf eine weitere Pumpe 30 vorgesehen ist, die in vorliegendem Ausführungsbeispiel fahrgeschwindigkeitsabhängig betrieben wird und für eine Grundfördermenge im Kühlkreislauf sorgt. Die Pumpe 30 ist so dimensioniert, daß sie bei nicht betriebenem Retarder, d. h. in dem Zustand, in dem das Kühlmittel am Retarder durch die Bypassleitung 26 vorbei gelenkt wird, ausreichend ist, um die für die Motorkühlung benötigte Pumpieistung zur Verfügung zu stellen. Wird nunmehr Kühlmittel als Arbeitsmedium durch den Retarder 13 geleitet und dieses durch den im Betrieb befindlichen Retarder weiter mit Wärme belastet, so reicht die Fördermenge der Pumpe 30 nicht mehr aus, um die maximale, zulässige Motortemperatur einzuhalten. In diesem Fall wird die Regelung ansprechen und die Regelvorrichtung die drehzahlgeregelte Pumpe 7 in Betrieb setzen, die dann genau mit einer solchen Drehzahl betrieben wird, daß eine zusätzliche Fördermenge zur Verfügung gestellt wird, um eine unzulässige Erwärmung des Motors zu verhindem. Die Regelvorrichtung arbeitet wiederum wie bei Fig. 1 beschrieben, d. h. bei Abweichungen von einem vorgegebenen Motortemperatur-Sollwert wird die Drehzahl der Pumpe 7 solange entsprechend eingestellt, bis diese vorgegebene Sollwert-Motortemperatur erreicht ist. Wie oben gesagt, erlaubt es die Regelung, den Kühlmittelkreislauf immer gerade so zu fahren, daß sich der Motor nahe an der maximal zulässigen Temperatur befindet. Dies hat, wie bereits oben aufgezeigt, eine erhebliche Kraftstoffeinsparung zur Folge.

In einer in Fig. 3 dargestellten dritten Ausführungsform werden wiederum für gleiche Aggregate dieselben Bezugsziffern wie schon in Fig. 1 und 2 verwendet. Nunmehr ist die weitere Pumpe 30 hinter dem Umschaltventil 11 unmittelbar vor dem Retarder 13 angeordnet. Die Grundlast zur Kühlmittelförderung übernimmt jetzt die drehzahlgeregeite Pumpe 7. Sie wird wiederum in Abhängigkeit von der Motortemperatur mittels der Regelvorrichtung 24 angesteuert und zwar derart, daß in Abhängigkeit vom vorgegebenen Sollwert und der Abweichung des Istwertes hiervon die drehzahlgeregelte Pumpe angesteuert wird. Die drehzahlgeregelte Pumpe kann in ihrer Fördermenge sehr gering ausgelegt werden, da sie nur die im Kühlmittelskreislauf ohne zugeschalteten Retarder anfallende Wärme abtransportieren muß. Wird nun der Retarder zugeschaltet, so wird auch die weitere Pumpe 30 zugeschaltet und die zur Kühlung erforderliche höhere Fördermenge hierdurch zur Verfügung gestellt. Im Gegensatz zu der Ausführungsform gemäß Fig. 2 wird also in dieser Ausführungsform die zusätzliche Kühimittelmenge, die zur Reduktion der Wärmebelastung, die durch Zuschaltung des Retarders entsteht, von der weiteren Kühlmittelpumpe 30 gefördert.

Sowohl gemäß der Ausführungsform nach Fig. 2 wie auch nach Fig. 3 kann die Regelvorrichtung zusätzlich über eine Signalleitung 32 mit dem Umschaltventil 11 verbunden sein, um hierüber ein Zustandssignal zugeführt zu bekommen, das Auskunft darüber gibt, ob das Kühlmittel durch den Retarder oder über den Bypass an diesem vorbeigeleitet wird. Bei der Ausführungsform gemäß Fig. 2 ist es dann beispielsweise möglich, die Regelung mittels der Regelvorrichtung 24 nur dann zu aktivieren, wenn auf der Signalleitung 32 ein Zustandssignal anliegt, das angibt, das Kühlmittel durch den Retarder geleitet wird und dort als Arbeitsmedium dient.

Der Antrieb der drehzahlgeregelten Pumpen 7 kann mittels eines Elektromotores, der wiederum an den elektrischen Stromkreis des Fahrzeuges angeschlossen ist, betrieben werden. Die Ansteuerung der hierfür beispielsweise in Frage kommenden Elektromotoren sind dem Fachmann aus dem Stand der Technik, siehe hierzu beispielsweise "Dubbel, Taschenbuch für den Maschinenbau, 18. Auflage, 1995, Seiten V18 - V51" bekannt.

Selbstverständlich können neben dem Ausführungsbeispiel mit den dargestellten zwei Kühlmittelpumpen mehrere Kühlmittelpumpen vorgesehen sein, wovon eine oder mehrere drehzahlgeregelte Kühlmittelpumpen sind.

## Patentansprüche

1. Antriebseinheit mit einem Verbrennungsmotor (1) und einem Getriebe sowie einem Kühlkreislauf (3) umfassend ein Kühlmittel zur Kühlung des Verbrennungsmotors (1), wobei zur Förderung des Kühlmittels im Kühlmittelkreislauf mindestens eine drehzahlgeregelte Kühlmittelpumpe (7) angeordnet ist und
der Kühlmittelkreislauf (3) neben der mindestens einen drehzahlgeregelten Kühlmittelpumpe (7) mindestens eine weitere Kühlmittelpumpe (30) umfaßt, wobei
die mindestens eine weitere Kühlmittelpumpe (30) fahrgeschwindigkeitsabhängig angetrieben wird;
die Antriebseinheit Mittel zur Bestimmung der Motortemperatur sowie eine Regelvorrichtung (24) zur Regelung der Fördermenge der drehzahlgeregelten Kühlmittelpumpe (7) in Abhängigkeit von der ermittelten Motortemperatur umfaßt, sowie
einen Sekundärretarder (13), der vom Kühlmedium durchströmt wird und dadurch, daß
die Regelvorrichtung (24) einen Regelalgorithmus umfaßt,
**dadurch gekennzeichnet, daß**
der die drehzahlgeregelte Kühimittelpumpe (7) derart ansteuert, daß die Fördermenge immer so bemessen ist, daß ein vorgegebener Temperaturmaximalwert des Motors (1) unabhängig vom Retarderbetriebszustand nicht überschritten wird.

2. Antriebseinheit gemäß Anspruch 1, **dadurch gekennzeichnet, daß** die Antriebseinheit des weiteren ein Umschaltventil (11) umfaßt.

3. Antriebseinheit gemäß einem der Ansprüche 1 bis 2, **dadurch gekennzeichnet, daß**
die mindestens eine drehzahlgeregelte Kühlmittelpumpe (7) in ihrem Leistungsvermögen derart ausgelegt ist, daß sie eine ausreichende Kühlung des Motor (1) bei abgeschaltetem Retarder (13) gewährleistet.

4. Antriebseinheit gemäß einem der Ansprüche 1 bis 3, **dadurch gekennzeichnet, daß**
die mindestens eine weitere Kühlmittelpumpe (30) in ihrem Leistungsvermögen so bemessen ist, daß sie eine ausreichende Kühlung des Motors (1) bei abgeschaltetem Retarder (13) gewährleistet.

5. Antriebseinheit nach einem der Ansprüche 1 bis 4, **dadurch gekennzeichnet, daß**
das Kühlmedium des Kühlmittelkreislaufes (3) Wasser bzw. ein Wassergemisch ist.

6. Antriebseinheit nach einem der Ansprüche 1 bis 5, **dadurch gekennzeichnet, daß** der Kühlkreislauf (3) eine Bypassleitung (40), die am Kühler (5) vorbeiführt, umfaßt.

## Claims

1. A drive unit with an internal combustion engine (1) and a gear unit as well as a cooling circuit (3) comprising a coolant for cooling the internal combustion engine (1), with the at least one speed-controlled coolant pump (7) being arranged for conveying the coolant in the coolant circuit and the coolant circuit (3) comprising in addition to the at least one speed-controlled coolant pump (7) at least one further coolant pump (30), with the at least one further coolant pump (30) being driven dependent on the driving speed, and the drive unit comprises means for determining the engine temperature as well as a closed-loop control apparatus (24) for the closed-loop control of the conveying quantity of the speed-controlled coolant pump (7) depending on the determined engine temperature as well as a secondary retarder (13) which is flowed through by the coolant and the closed-loop control apparatus (24) comprises a control algorithm, **characterized in that** the same activates the speed-controlled coolant pump (7) in such a way that the conveying quantity is always dimensioned in such a way that a predetermined maximum temperature value of the engine (1) independent of the operational state of the retarder is not exceeded.

2. A drive unit as claimed in claim 1, **characterized in that** the drive unit further comprises a changeover valve (11).

3. A drive unit as claimed in one of the claims 1 to 2, **characterized in that** the at least one speed-controlled coolant pump (7) is configured in its output capacity in such a way that it ensures a sufficient cooling of the engine (1) when the retarder (13) is disabled.

4. A drive unit as claimed in one of the claims 1 to 3, **characterized in that** the at least one further coolant pump (30) is configured in its output capacity in such a way that it ensures a sufficient cooling of the engine (1) when the retarder (13) is disabled.

5. A drive unit as claimed in one of the claims 1 to 4, **characterized in that** the coolant of the coolant circuit (3) is water or a water mixture.

6. A drive unit as claimed in one of the claims 1 to 5, **characterized in that** the coolant circuit (3) comprises a bypass conduit (40) which leads past the radiator (5).

## Revendications

1. Unité d'entraînement avec un moteur à combustion interne (1) et un engrenage ainsi qu'avec un circuit de refroidissement (3) comprenant un fluide de refroidissement pour le refroidissement du moteur à combustion interne (1), dans lequel
au moins une pompe à fluide de refroidissement (7) à vitesse de rotation régulée est prévue pour acheminer le fluide de refroidissement dans le circuit de refroidissement et
le circuit de refroidissement (3) comprend, outre la pompe à fluide de refroidissement (7) à vitesse de rotation régulée au nombre d'une au moins, au moins une autre pompe à fluide de refroidissement (30),
l'autre pompe à fluide de refroidissement (30) au nombre d'une au moins est entraînée en fonction de la vitesse de circulation,
l'unité d'entraînement comprend des moyens pour déterminer la température du moteur et un dispositif de régulation (24) pour réguler le débit de la pompe à fluide de refroidissement (7) à vitesse de rotation régulée en fonction de la température mesurée au niveau du moteur, ainsi qu'un retardateur secondaire (13) parcouru par le fluide de refroidissement, et
le dispositif de régulation (24) comprend un algorithme de régulation, **caractérisée en ce que** la pompe à fluide de refroidissement (7) à vitesse de rotation régulée est commandée de telle sorte que le débit soit toujours tel qu'une température maximale prédéterminée du moteur (1) ne soit pas dépassée, quel que soit l'état de fonctionnement du retardateur.

2. Unité d'entraînement selon la revendication 1, **caractérisée en ce que** l'unité d'entraînement comprend en outre une soupape d'inversion (11).

3. Unité d'entraînement selon l'une quelconque des revendications 1 à 2, **caractérisée en ce que** la pompe à fluide de refroidissement (7) à vitesse de rotation régulée au nombre d'une au moins a une puissance suffisante pour garantir un refroidissement suffisant du moteur (1) lorsque le retardateur (13) est arrêté.

4. Unité d'entraînement selon l'une quelconque des revendications 1 à 3, **caractérisée en ce que** l'autre pompe à fluide de refroidissement (30) au nombre d'une au moins a une puissance suffisante pour garantir un refroidissement suffisant du moteur (1) lorsque le retardateur (13) est arrêté.

5. Unité d'entraînement selon l'une quelconque des revendications 1 à 4, **caractérisée en ce que** le fluide de refroidissement du circuit de refroidissement (3) est de l'eau ou un mélange à base d'eau.

6. Unité d'entraînement selon l'une quelconque des revendications 1 à 5, **caractérisée en ce que** le circuit de refroidissement (3) comprend une conduite de dérivation (40) qui passe devant le radiateur (5).
